# EUROPÄISCHE PATENTSCHRIFT

(11) **EP 0 801 405 B1**
(45) Veröffentlichungstag und Bekanntmachung des Hinweises auf die Patenterteilung: **18.01.2006**
(21) Anmeldenummer: 97810170.7
(22) Anmeldetag: 21.03.1997
(51) Int. Cl.: H01F 27/14

(54) **Verfahren zur Vortrocknung eines mindestens eine Wicklung und Feststoffisolationen enthaltenden Spulenblocks und Vorrichtungen zur Durchführung dieses Verfahrens**
Process for predrying a coil block containing at least one winding and solid insulation and devices for carrying out this process
Procédé de préséchage d'un bloc de bobine contenant au moins un enroulement et isolation solide et dispositif pour la mise en oeuvre de ce procédé

(30) Priorität: 09.04.1996 DE 19614004
(43) Veröffentlichungstag der Anmeldung: 15.10.1997
(73) Patentinhaber: ABB Schweiz AG, 5400 Baden (CH)
(72) Erfinder: Gmeiner, Paul, 8966 Lieli (CH)
(74) Vertreter: ABB Patent Attorneys

(56) Entgegenhaltungen:
- EP-A- 0 543 181
- WO-A-91/07764
- PATENT ABSTRACTS OF JAPAN vol. 006, no. 189 (E-133), 28.September 1982 & JP 57 102007 A (FUJI ELECTRIC CO LTD), 24.Juni 1982,

## Beschreibung

### TECHNISCHES GEBIET

Bei der Erfindung wird ausgegangen von einem Verfahren zur Vortrocknung eines mindestens eine Wicklung enthaltenden Spulenblocks nach dem Oberbegriff von Patentanspruch 1. Die Erfindung betrifft zugleich auch Vorrichtungen zur Vortrocknung des Spulenblocks nach dem gemeinsamen Oberbegriff der Patentansprüche 9 und 11. Beim gattungsgemässen Vortrocknungsverfahren wird die mindestens eine Wicklung unter reduziertem Druck in einem gasdichten Gehäuse mit Strom aufgeheizt. Ein solches Verfahren und die zu dessen Durchführung verwendeten Vorrichtungen werden im allgemeinen dazu verwendet, um den Spulenblock vor dem Einbau in eine elektrische Maschine oder einen elektrischen Apparat, beispielsweise einen Transformator, zu stabilisieren. Bei gleichzeitiger Einwirkung von Druck kann das Verfahren auch dazu verwendet werden, die geometrischen Abmessungen des Spulenblocks an Teile der Maschine oder des Apparates anzupassen, welche den Spulenblock tragen und welche ihn zur Aufnahme von Kurzschlusskräften abstützen.

### STAND DER TECHNIK

Ein Verfahren der eingangs genannten Art ist in JP 5006833 A beschrieben. Bei diesem Verfahren wird eine Wicklung eines Spulenblocks unter Vakuum in einem Trockenofen mit Gleichstrom geheizt. Aus dem aufgeheizten Spulenblock tretende Feuchtigkeit wird mittels einer Vakuumeinrichtung aus dem Inneren des Trockenofens entfernt. Ein Temperaturregler auf der Basis eines Thermoelementes hält die Temperatur des Spulenblocks innerhalb eines für eine rasche und effektive Vortrocknung des Spulenblocks optimalen Bereichs.

Das Verfahren der eingangs genannten Art ist auch in EP 0 543 181 A1 beschrieben. Bei diesem Verfahren werden die Wicklungen eines Spulenblocks bei atmosphärischem Druck oder geringem Unterdruck in einem Vakuumautoklaven mit niederfrequentem Wechselstrom geheizt und durch Anpassung des Heizstroms solange auf einer konstanten Temperatur gehalten bis die Feststoffisolationen und damit auch der Spulenblock vorgetrocknet sind. Im Autoklaven können auch mehrere Spulenblöcke angeordnet werden, welche von einer einzigen Stromquelle geheizt werden. Durch geeignete Umschaltvorrichtungen zwischen der Stromquelle und den Spulenblöcken kann selektiv niederfrequenter Heizstrom an die Spulenblöcke geführt werden. Es ist so sichergestellt, dass die einzelnen Spulenblöcke vor Überhitzung geschützt und gleichmässig vorgetrocknet werden.

### DARSTELLUNG DER ERFINDUNG

Der Erfindung, wie sie in den Patentansprüchen angegeben ist, liegt die Aufgabe zugrunde, ein Verfahren der eingangs genannten Art zu schaffen, welches eine besonders schonende Entfernung von Feuchtigkeit ermöglicht, und welches dennoch besonders rasch und energiesparend ausgeführt werden kann, sowie Vorrichtungen anzugeben, mit denen dieses Verfahren durchgeführt werden kann.

Das erfindungsgemässe Verfahren und die erfindungsgemässen Vorrichtungen zeichnen sich dadurch aus, dass die Teile der Feststoffisolationen, welche - wie insbesondere die Barrierenisolation - nicht unmittelbar mit der stromaufgeheizten Wicklung in Berührung stehen, nun nicht nur durch Wärmeleitung sondern zusätzlich auch durch Konvektion und Wärmestrahlung aufgeheizt werden. Daher wird der Spulenblock besonders gleichmässig erwärmt und wird die in den Feststoffisolationen vorhandene Feuchtigkeit äusserst schonend entfernt.

Durch Zirkulation von Luft in dem die Wicklung umschliessenden gasdichten Gehäuse wird die austretende Feuchtigkeit rasch von den Feststoffisolationen des Spulenblocks weggeführt.

Da die Energie zu einem grossen Teil von innen an die Feststoffisolationen des Spulenblocks geführt wird, erwärmt sich der unmittelbar mit dem Stromleiter der Wicklung in Berührung stehende Teil der Feststoffisolationen sehr schnell. Dieser Teil der Feststoffisolationen kann dann rasch einen Teil seiner Wärme an die nicht unmittelbar mit dem Stromleiter der Wicklung in Berührung stehenden Teile der Feststoffisolationen - wie die Barrierenisolationen - weitergeben. Die diese Teile auf die erwünschte Vortrocknungstemperatur führende - beispielsweise in einem Autoklaven erzeugte - thermische Energie ist daher relativ klein. Durch diese Kombination der elektrischen Heizung und der thermischen Heizung mit zirkulierender Luft wird so bei der Durchführung des Vortrocknungsverfahrens Energie und Zeit gespart.

Wird während des Aufheizens vorübergehend der Luftdruck im gasdichten Gehäuse gesenkt, so depolymerisiert in den Feststoffisolationen vorhandenes Papier nicht nennenswert.

Zugleich ist die im gasdichten Gehäuse zirkulierende Luft nur auf eine niedrigere Temperatur als die Temperatur des Spulenblocks aufgeheizt. Daher benötigen im Gehäuseinneren untergebrachte Apparate, wie insbesondere für die Beaufschlagung von Spulenblöcken mit Druck vorgesehene hydraulische Pressvorrichtungen, nur eine geringe Wartung.

### KURZE BESCHREIBUNG DER ZEICHNUNGEN

In den Zeichnungen ist ein Ausführungsbeispiel der Erfindung vereinfacht dargestellt, und zwar zeigt:
- Fig.1: ein Blockschaltbild einer ersten Vorrichtung zur Durchführung des erfindungsgemässen Verfahrens mit einem drei Spulenblöcke aufnehmenden Autoklaven, einer Gleichstromquelle und einer zwischen den Wicklungen der Spulenblöcke und der Gleichstromquelle angeordneten Umschaltvorrichtung,
- Fig.2: ein Diagramm, in dem wichtige Parameter des erfindungsgemässen Verfahrens, wie Stärke des von der Gleichstromquelle abgegebenen Gleichstroms I (angegeben in relativen Einheiten), im Autoklaven herrschender Druck p [bar] sowie die Temperatur [°C] an den Wicklungen (Kurve T_{w}) und im Autoklaven (Kurve Tₐ) in Funktion der Zeit t angegeben sind,
- Fig.3: ein Blockschaltbild einer zweiten Vorrichtung zur Durchführung des erfindungsgemässen Verfahrens mit einem drei Spulenblöcke aufnehmenden Autoklaven und mit drei Gleichstromquellen, welche jeweils der Heizung eines der drei spulenblöcke dienen, und
- Fig.4: ein Blockschaltbild einer dritten Vorrichtung zur Durchführung des erfindungsgemässen Verfahrens mit einem Transformator und einem die Transformatorwicklungen mit niederfrequentem Wechselstrom heizenden Wechselstrom-Wechselstrom-Konverter.

### WEGE ZUR AUSFÜHRUNG DER ERFINDUNG

In allen Figuren beziehen sich gleiche Bezugszeichen auf gleichwirkende Teile. In der in Fig.1 dargestellten Vorrichtung zur Durchführung des erfindungsgemässen Verfahrens bezeichnet 1 einen vakuumdichten, über ein Durchgangsventil 2 an eine Vakuumpumpe 3 angeschlossenen Autoklaven, welcher über ein Belüftungsventil 4 mit Umluft verbindbar ist. Der Autoklav nimmt drei Wicklungen 51, 52, 53 bzw. 61, 62, 62 bzw. 71, 72 und nicht dargestellte Feststoffisolationen aufweisende Spulenblöcke 5 bzw. 6 bzw. 7 auf. Die Wicklungen, z.B. 51, 52, 53, jedes Spulenblocks, z.B. 5, können gleichartig ausgebildet sein und sind zueinander parallel geschaltet. Zwei Stromanschlüsse an die Wicklungen jedes Spulenblocks sind mittels nicht bezeichneter Durchführungen aus dem Inneren des Autoklaven 1 an eine Umschalt vorrichtung 8 geführt, welche ihrerseits mit dem Ausgang einer Gleichstromquelle 9 in Wirkverbindung steht.

Die Gleichstromquelle 9 weist einen Transformator 10 und einen auf den Umschalter 8 wirkenden Gleichrichter 11 auf sowie einen zwischen den Transformator 10 und den Gleichrichter 11 geschalteten Stufenschalter 12. In einer Verbindungsleitung zwischen dem Ausgang des Gleichrichters 11 und einem Eingang der Schaltvorrichtung 8 ist ein Strom- und Spannungswandler 13 angeordnet. Die Ausgangssignale des Strom- und Spannungswandlers 13 wirken auf eine Steuervorrichtung 14. Diese Steuervorrichtung steht in Wirkverbindung mit dem Transformator 10, dem Stufenschalter 12, dem Gleichrichter 11 und der Umschaltvorrichtung 8. Im Autoklaven 1 sind ferner eine vorzugsweise hydraulisch wirkende Pressvorrichtung 15 sowie ein Umluftventilator 16 angeordnet.

Diese Vorrichtung wirkt nun wie folgt:
Die im Autoklaven 1 vorgesehenen vorzutrocknenden Spulenblöcke 5, 6, 7 werden ab dem Zeitpunkt t₀ mit Gleichstrom einer durch die Abmessungen der Spulenblöcke bzw. der Wicklungen 51, 52, 53, 61, 62, 63, 71 und 72 vorgegebenen Stärke geheizt. Gleichstrom ist besonders geeignet, da die Heizspannung dann relativ klein gewählt werden kann, und da dann im Unterschied zu Wechselstrom eine Blindleistungskompensation entfällt. Die Stromstärke wird in besonders einfacher Weise über den von der Steuervorrichtung 14 betätigten Stufenschalters 12 eingestellt. Sind alle Wicklungen gleichartig ausgebildet, so wird dies dadurch erreicht, dass drei in der Umschaltvorrichtung 8 vorgesehene Schaltstellen 81, 82 und 83 geschlossen werden. Sind die Wicklungen 51, 52, 53 bzw. 61, 62, 63 bzw. 71, 72 zwar in jedem der Spulenblöcke 5 bzw. 6 bzw. 7 gleichartig ausgebildet und etwa jeweils einer Phase eines Drehstroms zugeordnet, aber in jedem der Spulenblökke unterschiedlich ausgebildet, so werden die Wicklungen der einzelnen Spulenblöcke zeitlich gestaffelt aufgeheizt. Dies wird dadurch erreicht, dass zunächst die beiden Schaltstellen 82 und 83 geöffnet sind und die Schaltstelle 81 geschlossen ist. Nach einer durch eine Überwachung der Wicklungstemperatur vorbestimmten Heizperiode wird dann die Schaltstelle 81 geöffnet und nach Schliessen der Schaltstelle 82 der Spulenblock 6 mit Gleichstrom geheizt. In entsprechender Weise werden so auch der Spulenblock 7 und anschliessend in zyklischer Weise der Reihe nach wieder alle Spulenblöcke geheizt.

Sind die Wicklungen innerhalb eines Spulenblocks ungleichartig - beispielsweise als Ober- und als Unterspannungswicklung eines Transformators - ausgebildet, so kann eine der Schaltstellen, beispielsweise 81, mit der Oberspannungswicklung und eine andere der Schaltstellen, beispielsweise 82, mit der Unterspannungswicklung verbunden werden. Die in einem einzigen Spulenblock vorgesehenen Wicklungen können dann zeitlich gestaffelt aufgeheizt werden.

Die Wicklungstemperatur kann indirekt über die vom Strom- und Spannungswandler ausgegebenen Strom- und Spannungswerte des Gleichstroms oder aus einer Messung des elektrischen Widerstands der Wicklungen ermittelt werden. Alternativ oder zusätzlich ist es auch möglich, diese Temperatur durch Sensoren zu ermitteln, welche durch das Autoklavengehäuse an die betreffenden Wicklungen geführt sind.

Parallel zum Heizen der Wicklungen mit Gleichstrom wird die im Autoklaven 1 befindliche Luft unter reduziertem Druck aufgeheizt. Zu diesem Zweck wird das Belüftungsventil 4 geschlossen und der Luftdruck im Autoklaven durch Abpumpen von Luft über das geöffnete Durchgangsventil 2 und die Vakuumpumpe 3 auf einige hundert mbar, beispielsweise 500 mbar, reduziert. Durch die Reduktion des Luftdrucks wird das Abdampfen von Feuchtigkeit aus den Feststoffisolationen der Spulenblöcke erleichtert. Für eine ausreichende Abdampfrate sollte der Luftdruck kleiner als Atmosphärendruck sein und vorzugsweise zwischen 950 und 500 mbar liegen.

Gleichzeitig werden der Autoklav 1 und damit auch die im Autoklaven befindliche Luft aufgeheizt. Durch das kombinierte Heizen mit Gleichstrom und mit Luft wird erreicht, dass die zum Vortrocknen der Feststoffisolationen der Spulenblöcke erforderliche Wärme gleichzeitig von innen als auch von aussen zugeführt wird. Dadurch wird eine besonders rasche und schonende Trocknung erreicht. In den Feststoffisolationen gebundenes Wasser wird von den aufgeheizten Wicklungen weg nach aussen an die Oberflächen der Feststoffisolationen geführt und als Wasserdampf von der Luft aufgenommen. Durch Zirkulation der Luft mit Hilfe des Umluftventilators wird erreicht, dass Teile der Feststoffisolationen, wie beispielsweise zwischen zwei Wicklungen angeordnete Barrierenisolationen, die nicht unmittelbar mit einer Wicklung des Spulenblocks in Berührung stehen, besonders rasch und in gleichmässiger Weise aufgeheizt werden, und dass das aus den Feststoffisolationen austretende Wasser schnell von den Spulenblöcken entfernt wird. Hierbei ist es besonders zu empfehlen, den zirkulierenden Luftstrom so zu führen, dass er zwischen den einzelnen Spulenblöcken 5, 6, 7 von unten nach oben strömt. Durch die Reduktion des Luftdrucks wird der Austritt von Wasser aus den Feststoffisolationen begünstigt.

Zum Zeitpunkt t₁ wird während des Aufheizens der Luftdruck im Autoklaven 1 mittels der Vakuumpumpe 3 auf unter 500 mbar, aus Gründen der Wirtschaftlichkeit aber höchstens auf 0,1 mbar, abgesenkt. Gleichzeitig wird auch die Stromstärke des Gleichstroms vergrössert. Dies vor allem deswegen, da infolge des abgesenkten Druckes im Autoklaven 1 vermehrt Wasser aus den Feststoffisolationen verdampft.

Zum Zeitpunkt t₂, wenn der Luftdruck im Autoklaven 1 auf einige mbar abgesenkt und ein grosser Teil der von der Luft aufgenommen Feuchtigkeit abgepumpt worden ist, wird das Durchgangsventil 2 geschlossen und durch kontrolliertes Öffnen des Belüftungsventils 4 der Luftdruck im Autoklaven 1 wieder auf den konstanten Wert von beispielsweise 500 mbar angehoben. Sobald der Luftdruck diesen Wert erreicht hat, ist zum Zeitpunkt t₃ ein erster Aufheizzyklus beendet.

Zum Zeitpunkt t₃ beginnt ein neuer Aufheizzyklus. Zunächst wird die Stromstärke des Gleichstroms verringert. Sie wird so eingestellt, dass sie kleiner ist als im zuvor gefahrenen Zyklus. Dies ist dadurch bedingt, dass zum einen nicht mehr soviel Wasser aus den Feststoffisolationen zu entfernen ist wie zu Beginn des Aufheizens, und dass zum anderen der Autoklav 1 schon nahezu auf seine Zieltemperatur, von beispielsweise 70 oder 80°C, aufgeheizt ist. Während des zweiten Zylus werden die Wicklungen durch den Gleichstrom und entsprechend die Feststoffisolationen durch Wärme weiter aufgeheizt, welche von den Wicklungen und der Umluft abgeben wird. In diesem Zyklus erreicht der Autoklav 1 seine Endtemperatur. Die Heizung des Autoklaven wird nun so gedrosselt, dass seine Temperatur Tₐ konstant auf Endtemperatur bleibt.

Nach einem oder mehreren weiteren Zyklen wird zum Zeitpunkt t₄ eine obere Wicklungstemperatur erreicht. Der Luftdruck in Autoklaven wird nun kontinuierlich abgesenkt. Stärke und Dauer des Gleichstroms werden derart eingestellt, dass die obere Wicklungstemperatur konstant gehalten wird. Dies wird dadurch erreicht, dass beim Halten der Wicklungen auf der oberen Wicklungstemperatur der Gleichstrom unterbrochen wird, wenn die Temperatur T_{w} der Wicklungen die obere Wicklungstemperatur um einen vorgegebenen Grenzwert überschreitet. Sinkt bei unterbrochenem Gleichstrom die Wicklungstemperatur T_{w} unter einen vorgegebenen unteren Grenzwert, so wird der Gleichstrom wieder eingeschaltet. Zum Zeitpunkt t₄ wird der Autoklav 1 durch weitere Reduzierung der Heizung langsam abgekühlt. Ab dem Zeitpunkt t₄ wird praktisch unter Vakuum mit geringer Energiezufuhr die restliche Feuchtigkeit aus den Feststoffisolationen entfernt.

Während der gesamten Aufheizphase und während des Haltens der Wicklungen auf der oberen Wicklungstemperatur werden die Spulenblöcke mit einem gleichmässig wirkenden Pressdruck beaufschlagt wird. Dieser Pressdruck wird durch die Pressvorrichtung 15 erzeugt und kann entsprechend dem Luftdruck im Autoklaven pulsierend wirken. Durch den Pressdruck werden die Spulenblöcke stabilisiert und an vorgebenene Bemessungen angepasst.

Nach dem Aufheizen und dem nachfolgenden Stabilisieren sind die Spulenblöcke ausreichend vorgetrocknet und können nach Abkühlen und Öffnen des Autoklaven in dafür vorgesehene elektrische Apparate oder Maschinen eingebaut werden.

Bei der in Fig. 3 dargestellten Vorrichtung zur Durchführung des erfindungsgemässen Verfahrens entfällt die Umschaltvorrichtung 8 und werden die drei Spulenblöcke 5, 6, 7, jeweils von einer von drei Gleichstromquellen 9, 9', 9'' aufgeheizt. Diese Gleichstromquellen enthalten jeweils einen Gleichrichter, einen Transformator und einen zwischen den Transformator und den Gleichricher geschalteten Stufenschalter. Die für die Temperaturbestimmung erforderlichen Messdaten liefern drei Strom- und Spannungswandler 13, 13', 13'', welche in der Stromzufuhr zu jeweils einem der drei Spulenblöcke 5, 6, 7 angeordnet sind. Mit dieser Ausführungsform der erfindungsgemässen Vorrichtung können drei unterschiedlich ausgebildete Spulenblöcke gleichzeitig mit Gleichstrom aufgeheizt und auf Temperatur gehalten werden.

Die in den Figuren 1 und 3 dargestellten Gleichstromquellen 9, 9' und 9'' müssen nicht notwendigerweise einen Transformator mit einem nachgeschalteten Stufenschalter enthalten. Sie können auch einem regelbaren Transformator aufweisen, dessen regelbare Ausgangsspannung unmittelbar an den Eingang des Gleichrichters geführt ist.

Bei der in Fig.4 dargestellten Vorrichtung zur Durchführung des erfindungsgemässen Verfahrens wird als Heizstrom ein dreiphasiger niederfrequenter Wechselstrom mit Frequenzen von ca. 0,1 bis ca. 20 Hz verwendet. Dieser Strom wird von einem AC-AC-Konverter 90 geliefert und über nicht bezeichnete Durchführungen durch die Wand eines entsprechend dem Autoklaven 1 gasdicht ausgeführten Gehäuses 1' eines Transformators 100 an dessen beispielsweise als Stern geschaltete Primärwicklungen 101 geführt. Die Sekundärwicklungen 102 des Transformators 100 sind kurzgeschlossen. Die Wicklungen 101 und 102 sind Teil eines Feststoffisolationen und einen magnetischen Kern enthaltenden Spulenblocks 103. Zusätzlich wird entsprechend den zuvor beschriebenen beiden vorrichtungen mit zirkulierender Luft aufgeheizt. Aufgeheizte Luft wird mit Vorteil über das Belüftungsventil 4 zugeführt und durch den Umluftventilator 16 im ganzen Gehäuse 1' verteilt. Durch die Kombination der niederfrequenten Wechselstromheizung und der thermisch aufgeheizten Luft wird eine besonders effiziente Vortrocknung des Feststoffisolationen, den magnetischen Kern und die Wicklungen 101 und 102 enthaltenden Spulenblocks des Transformators 100 erreicht.

### Bezugszeichnungsliste

- 1: Autoklav
- 2: Durchgangsventil
- 3: Vakuumpumpe
- 4: Belüftungsventil
- 5, 6, 7: Spulenblöcke
- 8: Umschaltvorrichtung
- 9, 9', 9": Gleichstromquellen
- 10: Transformator
- 11: Gleichrichter
- 12: Stufenschalter
- 13, 13', 13'': Strom- und Spannungswandler
- 14: Steuervorrichtung
- 15: Pressvorrichtung
- 16: Umluftventilator
- 51, 52, 53, 61, 62, 63, 71, 72: Wicklungen
- 81, 82, 83: Schaltstellen
- 90: AC-AC-Konverter
- 100: Transformator
- 101, 102: Wicklungen
- 103: Spulenblock

## Patentansprüche

1. Verfahren zur Vortrocknung eines mindestens eine Wicklung (51, 52, 53, 61, 62, 63, 71, 72; 101, 102) und Feststoffisolationen enthaltenden Spulenblocks (5, 6, 7; 103), bei dem die mindestens eine Wicklung unter reduziertem Druck in einem gasdichten Gehäuse (1, 1') mit Strom (I) aufgeheizt wird, **dadurch gekennzeichnet, dass** während des Aufheizens der Wicklung auf eine obere Wicklungstemperatur parallel zum elektrischen Aufheizen die Feststoffisolationen aufgeheizt werden mittels im Gehäuse (1, 1') zirkulierender Luft, welche auf eine Temperatur kleiner als die Wicklungstemperatur (T_{w}) erwärmt wird.

2. Verfahren nach Anspruch 1, **dadurch gekennzeichnet, dass** während des Heizens der Luftdruck (p) im Gehäuse (1, 1') zyklisch abgesenkt und erhöht wird.

3. Verfahren nach Anspruch 2, **dadurch gekennzeichnet, dass** der Luftdruck (p) während des überwiegenden Teils eines Druckzyklus auf einem annähernd konstanten Wert von 500 bis zu 950 mbar gehalten wird, danach auf einen Wert von 0,1 bis 500 mbar abgesenkt und sodann rasch wieder auf den konstanten Wert angehoben wird.

4. Verfahren nach Anspruch 3, **dadurch gekennzeichnet, dass** während des Absenkens und Anhebens des Luftdrucks (p) die Stärke des Heizstroms (I) vergrössert wird.

5. Verfahren nach 4, **dadurch gekennzeichnet, dass** die Stromstärke des Heizstroms (I) in aufeinanderfolgenden Druckzyklen verringert wird.

6. Verfahren nach einem der Ansprüche 1 bis 5, **dadurch gekennzeichnet, dass** nach dem Aufheizen der Wicklung auf die obere Wicklungstemperatur der Luftdruck kontinuierlich abgesenkt wird, und die Stärke und Dauer des Heizstroms derart eingestellt werden, dass die obere Wicklungstemperatur konstant gehalten wird.

7. Verfahren nach Anspruch 6, **dadurch gekennzeichnet, dass** beim Halten der mindestens einen Wicklung auf der oberen Wicklungstemperatur der Heizstrom unterbrochen wird, wenn die Temperatur (T_{w}) der mindestens einen Wicklung die obere Wicklungstemperatur um einen vorgegebenen Grenzwert überschreitet.

8. Verfahren nach einem der Ansprüche 6 oder 7, **dadurch gekennzeichnet, dass** die mindestens eine Wicklung während des Aufheizens und während des Haltens auf der oberen Wicklungstemperatur mit einem gleichmässig wirkenden Pressdruck beaufschlagt wird.

9. Vorrichtung zur Vortrocknung eines mindestens eine Wicklung (51, 52, 53, 61, 62, 63, 71, 72) und Feststoffisolationen enthaltenden Spulenblocks (5, 6, 7) mit einem den Spulenblock aufnehmenden gasdichten Gehäuse (1) und mit Mitteln zum Aufheizen der mindestens einen Wicklung unter reduziertem Druck mit Strom (I) auf eine obere Wicklungstemperatur, **dadurch gekennzeichnet, dass** das Gehäuse (1) eine Heizung zum Aufheizen von im Gehäuse befindlicher Luft aufweist sowie einen Umluftventilator (16) zum Zirkulieren der aufgeheizten Luft, derart, dass parallel zum elektrischen Aufheizen ein Aufheizen der Feststoffisolationen mittels im Gehäuse (1) zirkulierender Luft auf eine Temperatur kleiner als die Wicklungstemperatur (Tw) durchführbar ist.

10. Vorrichtung nach Anspruch 9, **dadurch gekennzeichnet, dass** die mindestens eine Wicklung mit einer Gleichstromquelle (9, 9', 9'') in Wirkverbindung steht.

11. Vorrichtung zur Vortrocknung eines mindestens eine Wicklung (101, 102) und Feststoffisolationen enthaltenden Spulenblocks (103) mit einem den Spulenblock aufnehmenden gasdichten Gehäuse (1') und mit Mitteln zum Aufheizen der mindestens einen Wicklung unter reduziertem Druck mit Strom
(I) auf eine obere Wicklungstemperatur, **dadurch gekennzeichnet, dass** das Gehäuse das Gehäuse (1') eines Transformators (100) ist mit einem Belüftungsventil (4), über das aufgeheizte Luft ins Innere des Gehäuses (1') führbar ist, und mit einem Umluftventilator (16) zum Zirkulieren der aufgeheizten Luft, derart, dass parallel zum elektrischen Aufheizen ein Aufheizen der Feststoffisolationen mittels im Gehäuse (1') zirkulierender Luft auf eine Temperatur kleiner als die Wicklungstemperatur (Tw) durchführbar ist.

12. Vorrichtung nach Anspruch 11, **dadurch gekennzeichnet, dass** die mindestens eine Wicklung mit einer niederfrequenten Heizstromquelle (90) in Wirkverbindung steht.

## Claims

1. Process for predrying a coil block (5, 6, 7; 103) containing at least one winding (51, 52, 53, 61, 62, 63, 71, 72; 101, 102) and solid insulation, in which the at least one winding is heated with current (I) at a reduced pressure in a gas-tight housing (1, 1'), **characterized in that**, during heating of the winding to an upper winding temperature in parallel with the electrical heating, the solid insulation is heated by means of air, which is circulating in the housing (1, 1') and is heated to a temperature lower than the winding temperature (T_{w}).

2. Process according to Claim 1, **characterized in that**, during heating, the air pressure (p) in the housing (1, 1') is reduced and increased cyclically.

3. Process according to Claim 2, **characterized in that** the air pressure (p) is held at an approximately constant value of 500 up to 950 mbar for the majority of a pressure cycle, is then reduced to a value of 0.1 to 500 mbar and thereupon increased rapidly again to the constant value.

4. Process according to Claim 3, **characterized in that**, whilst the air pressure (p) is reduced and increased, the level of the heating current (I) is increased.

5. Process according to Claim 4, **characterized in that** the current level of the heating current (I) is reduced in successive pressure cycles.

6. Process according to one of Claims 1 to 5, **characterized in that**, once the winding has been heated to the upper winding temperature, the air pressure is reduced continuously, and the level and duration of the heating current are set such that the upper winding temperature is kept constant.

7. Process according to Claim 6, **characterized in that**, when the at least one winding is held at the upper winding temperature, the heating current is interrupted if the temperature (T_{w}) of the at least one winding exceeds the upper winding temperature by a predetermined limit value.

8. Process according to either of Claims 6 and 7, **characterized in that** uniformly acting pressure is applied to the at least one winding during heating and whilst the upper winding temperature is maintained.

9. Device for predrying a coil block (5, 6, 7) containing at least one winding (51, 52, 53, 61, 62, 63, 71, 72) and solid insulation and having a gas-tight housing (1), which accommodates the coil block, and having means for heating the at least one winding with current (I) at a reduced pressure to an upper winding temperature, **characterized in that** the housing (1) has a heater for the purpose of heating air located in the housing and a circulating-air ventilator (16) for the purpose of circulating the heated air, such that, in parallel with the electrical heating, the solid insulation can be heated to a temperature lower than the winding temperature (T_{w}) by means of air circulating in the housing (1).

10. Device according to Claim 9, **characterized in that** the at least one winding is operatively connected to a DC source (9, 9', 9").

11. Device for predrying a coil block (103) containing at least one winding (101, 102) and solid insulation and having a gas-tight housing (1'), which accommodates the coil block, and having means for heating the at least one winding with current (I) at a reduced pressure to an upper winding temperature, **characterized in that** the housing is the housing (1') of a transformer (100) having a ventilation valve (4), by means of which heated air can be guided into the interior of the housing (1'), and having a circulating-air ventilator (16) for the purpose of circulating the heated air, such that, in parallel with the electrical heating, the solid insulation can be heated to a temperature lower than the winding temperature (T_{w}) by means of air circulating in the housing (1').

12. Device according to Claim 11, **characterized in that** the at least one winding is operatively connected to a low-frequency heating current source (90).

## Revendications

1. Procédé de préséchage d'un bloc de bobine (5, 6, 7 ; 103) contenant au moins un enroulement (51, 52, 53, 61, 62, 63, 71, 72 ; 101, 102) et des isolations en matière solide avec lequel l'au moins un enroulement est chauffé avec un courant (I) sous pression réduite dans un boîtier (1, 1') étanche aux gaz, **caractérisé en ce que** pendant le chauffage de l'enroulement à une température d'enroulement supérieure, parallèlement au chauffage électrique, les isolations en matière solide sont chauffées au moyen de l'air qui circule dans le boîtier (1, 1'), lequel est chauffé à une température inférieure à la température de l'enroulement (T_{w}).

2. Procédé selon la revendication 1, **caractérisé en ce que** pendant le chauffage, la pression de l'air (p) dans le boîtier (1, 1') est réduite et augmentée de manière cyclique.

3. Procédé selon la revendication 2, **caractérisé en ce que** la pression d'air (p) est maintenue à une valeur quasiment constante de 500 à 950 mbar pendant la partie essentielle d'un cycle de pression, pour être ensuite diminuée à une valeur de 0,1 à 500 mbar puis de nouveau brusquement augmentée à nouveau à la valeur constante.

4. Procédé selon la revendication 3, **caractérisé en ce que** pendant la diminution et l'augmentation de la pression d'air (p), l'intensité du courant de chauffage (I) est accrue.

5. Procédé selon la revendication 4, **caractérisé en ce que** l'intensité du courant de chauffage (I) est réduite dans des cycles de pression successifs.

6. Procédé selon l'une des revendications 1 à 5, **caractérisé en ce qu'**après le chauffage de l'enroulement à la température d'enroulement supérieure, la pression d'air est continuellement abaissée et l'intensité ainsi que la durée du courant de chauffage son réglées de telle sorte que la température d'enroulement supérieure soit maintenue constante.

7. Procédé selon la revendication 6, **caractérisé en ce que** lors du maintien de l'au moins un enroulement à la température d'enroulement supérieure, le courant de chauffage est interrompu lorsque la température (T_{w}) de l'au moins un enroulement dépasse la température d'enroulement supérieure d'une valeur limite prédéfinie.

8. Procédé selon l'une des revendications 6 ou 7, **caractérisé en ce que** l'au moins un enroulement est soumis à une pression agissant de manière régulière pendant le chauffage et pendant le maintien à la température d'enroulement supérieure.

9. Dispositif de préséchage d'un bloc de bobine (5, 6, 7) contenant au moins un enroulement (51, 52, 53, 61, 62, 63, 71, 72) et des isolations en matière solide comprenant un boîtier (1) étanche aux gaz recevant le bloc de bobine et comprenant des moyens pour chauffer l'au moins un enroulement sous pression réduite avec un courant (I) à une température d'enroulement supérieure, **caractérisé en ce que** le boîtier (1) présente un dispositif de chauffage pour chauffer l'air qui se trouve dans le boîtier ainsi qu'un ventilateur de circulation (16) pour faire circuler l'air chauffé de telle sorte que, parallèlement au chauffage électrique, il soit possible de réaliser un chauffage des isolations en matière solide au moyen de l'air qui circule dans le boîtier (1) à une température inférieure à la température de l'enroulement (T_{w}).

10. Dispositif selon la revendication 9, **caractérisé en ce que** l'au moins un enroulement se trouve en interaction avec une source de courant continu (9, 9', 9'').

11. Dispositif de préséchage d'un bloc de bobine (103) contenant au moins un enroulement (101, 102) et des isolations en matière solide comprenant un boîtier (1') étanche aux gaz recevant le bloc de bobine et comprenant des moyens pour chauffer l'au moins un enroulement sous pression réduite avec un courant (I) à une température d'enroulement supérieure, **caractérisé en ce que** le boîtier est le boîtier (1') d'un transformateur (100) comprenant une valve de ventilation (4) par le biais de laquelle de l'air chauffé peut être acheminé à l'intérieur du boîtier (1') et comprenant un ventilateur de circulation (16) pour faire circuler l'air chauffé de telle sorte que, parallèlement au chauffage électrique, il soit possible de réaliser un chauffage des isolations en matière solide au moyen de l'air qui circule dans le boîtier (1') à une température inférieure à la température de l'enroulement (T_{w}).

12. Dispositif selon la revendication 11, **caractérisé en ce que** l'au moins un enroulement se trouve en interaction avec une source de courant de chauffage à basse fréquence (90).
